# EUROPÄISCHE PATENTSCHRIFT

(11) **EP 0 463 441 B1**
(45) Veröffentlichungstag und Bekanntmachung des Hinweises auf die Patenterteilung: **29.03.1995**
(21) Anmeldenummer: 91109432.4
(22) Anmeldetag: 08.06.1991
(51) Int. Cl.: D01H 11/00

(54) **Vorrichtung zum Spinnen eines Fadens**
Device for spinning a yarn
Dispositif pour le filage d'un fil

(30) Priorität: 27.06.1990 DE 4020418
(43) Veröffentlichungstag der Anmeldung: 02.01.1992
(73) Patentinhaber: MASCHINENFABRIK RIETER AG, CH-8406 Winterthur (CH)
(72) Erfinder: Lattion, André, CH-8472 Seuzach (CH); Wildberger, Heinz, CH-8400 Winterthur (CH)

(56) Entgegenhaltungen:
- CH-A- 290 228
- DE-U- 1 969 970

## Beschreibung

Die Erfindung betrifft eine Vorrichtung zum Spinnen eines Fadens nach dem Oberbegriff des unabhängigen Anspruchs 1.

Während des Spinnens von Fäden beispielsweise in einer Ringspinnmaschine entstehen Verunreinigungen, die sich aus normalem Staub, Fasern, Fadenresten, Verunreinigungen des Spinnmaterials oder dergleichen zusammensetzen. Diese Verunreinigungen müssen beseitigt werden, damit das Spinnen eines sauberen Fadens gewährleistet bleibt. Hierzu sind Faden- und Flugabsauganlagen entwickelt worden, wie dies beispielsweise in der CH-PS 375 644 aufgezeigt ist.

Mittels eines Ansauggebläses wird die Luft aus der Umgebung der spinnstelle durch Öffnungen in das Innere eines Gehäuses angesaugt und ggfs. gefiltert. Zum Führen des Luftstromes in das Innere des Gehäuses und im Inneren sind entsprechende Leitbleche angeordnet, wobei sich jedoch herausgestellt hat, dass es in toten Ecken und Winkeln zu Ablagerungen der Verunreinigungen kommt. Dies wirkt sich störend auf den Betrieb von derartigen Faden- und Flugabsauganlagen aus.

In der Schrift DE-B 11 63 711 wird eine Absauganlage für eine Ringspinnmaschine behandelt, die verstellbare Öffnungen im Bereich der Kopshülsen zeigt. Durch die vergleichsweise grosse Öffnung bleibt die Luftgeschwindigkeit gering, so dass sich Ablagerungen in der Umgebung der Kopshülsen festsetzen können.

Der Erfinder hat sich zum Ziel gesetzt, eine Vorrichtung der oben genannten Art zu entwickeln, bei der derartige Ablagerungen vermieden werden.

Diese Aufgabe wird durch die Merkmale des kennzeichnenden Teils des Anspruchs 1 gelöst.

Die Veränderung des Querschnitts von Öffnungen bzw. Ansaugkanälen bewirkt eine Veränderung der Luftstromführung und auch von Wirbelbildungen im Inneren des Gehäuses, so dass hierdurch Ablagerunge von Verunreinigungen in toten Ecken und Winkeln vermieden werden.

Wesentlich ist vor allem die Flugabsaugung im Bereich der Spinnstelle an der Kopshülse, das heisst im Ballonbereich. Aus diesem Grunde soll bevorzugt ein Ansaugkanal einem unteren Bereich und eine Öffnung einem mittleren und oberen Bereich der Kopshülse zugeordnet sein. Der Ansaugkanal und die Öffnung werden durch entsprechende Leitbleche gebildet. Bevorzugt ist der letztgenannten Öffnung ein weiteres Leitblech zugeordnet, welches einen Fadenführer hält, wobei das Leitblech lageveränderbar angeordnet ist.

Bekanntermassen wird der Fadenführer während des Spinnvorganges mit der Bildung eines Kopses angehoben, so dass diesem Anheben auch das Leitblech folgt. Hierbei wird der Querschnitt der Öffnung während des Spinnvorganges immer mehr freigegeben. Dies bedeutet, dass sich die vorliegende Erfindung Bewegungsabläufe zunutze macht, die in jedem Fall in der Spinnvorrichtung stattfinden. Ferner bedeutet dies, dass am Anfang des Spinnvorganges ein erhöhtes Ansaugen von Luft durch den unteren Ansaugkanal stattfindet, der sich zu dieser Zeit am nächsten an der Spinnstelle befindet. Wandert die Spinnstelle entlang der Kopshülse nach oben, wird mehr und mehr auch die Öffnung freigegeben, wobei die Spinnstelle immer mehr in die Nähe dieser Öffnung gelangt. Durch das Freigeben der Öffnung wird der Luftstrom im unteren Ansaugkanal vermindert, was jedoch unerheblich ist, da sich die Spinnstelle zum gleichen Zeitpunkt von diesem Ansaugkanal entfernt.

Bevorzugt ist die Bewegung des Leitbleches mit der Bewegung eines Leitblechprofiles gekoppelt, welches einen Ballonbegrenzer mit einem Ringrahmen verbindet. Hierdurch erfolgt ein kontinuierliches Öffnen der Öffnung bei der Verlagerung der Spinnstelle nach oben. Auch hier ist der Bewegungsablauf an einen bekannten Bewegungsablauf der Spinnmaschine geknüpft.

Im Rahmen der Erfindung liegt, dass das Leitblechprofil zumindest eine Strömungsöffnung aufweist, welche wiederum in der unteren Gebrauchslage mit dem unteren Ansaugkanal und in einer mittleren bis oberen Gebrauchslage mit der mittleren Öffnung in etwa fluchtet.

Durch diese Strömungsöffnung entsteht eine Konzentration der Luftströmung, die von der Spinnstelle durch die Strömungsöffnung und in den unteren Ansaugkanal bzw. die mittlere Öffnung führt. Hierdurch wird der Absaugvorgang verbessert.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: einen schematisch dargestellten Querschnitt durch einen Teil einer Ringspinnmaschine;
- Figur 2: einen vergrössert dargestellten Querschnitt durch einen Teilbereich einer Ringspinnmaschine;
- Figur 3: einen vergrössert dargestellten Querschnitt entsprechend Figur 2 in einer anderen Gebrauchslage;
- Figur 4: einen vergrössert dargestellten Querschnitt entsprechend Figur 2 in einer anderen Gebrauchslage.

In Figur 1 sind Teile einer Ringspinnmaschine schematisch dargestellt. Zu beiden Seiten eines Gehäuses 1 sind Kopshülsen 2 auf in den Figuren 2 bis 4 gezeigten Spindelbänken 3 angeordnet. Die linksseitige Kopshülse 2 ist nur zu einem geringen Teil mit einem strichpunktiert dargestellten Faden 4 belegt, während auf der rechtsseitigen Kopshülse 2 bereits ein vollendeter Kops 5 ausgebildet ist. Dabei verläuft der Faden von einem Streckwerk 6, welches nur durch Streckwerkszylinder 7 angedeutet ist, durch einen Fadenführer 8 und durch einen Spinnring 9 zu der Kopshülse 2. Der Spinnring 9 ist mit einem Ringrahmen 10 verbunden, der wiederum in Richtung x entlang einer Achse A der Kopshülse 2 bewegt werden kann.

Linksseitig befindet sich dieser Ringrahmen in seiner unteren Gebrauchslage, während er rechtsseitig in seiner oberen Endlage angeordnet ist. Während des Belegens der Kopshülse 2 mit dem Faden 4 bewegt sich der Ringrahmen 10 in Richtung x, wodurch ein vorbestimmtes, gewünschtes Aufwickeln des Fadens 4 auf der Kopshülse 2 erfolgt.

Auch der Fadenführer 8, welcher an einem Fadenführerleitblech 11 festgelegt ist, bewegt sich in Richtung x während des Aufwickelns des Fadens 4, jedoch erfolgt dessen Bewegung nicht in gleichem Ausmass wie die Bewegung des Ringrahmens 10. Dies ist ebenfalls deutlich bei einem Vergleich der links- mit der rechtsseitigen Gebrauchslage in Figur 1 erkennbar.

Linksseitig verschliesst das Fadenführerleitblech 11 in der dort gezeigten Gebrauchslage eine mittlere Öffnung 12, während sie in der rechtsseitig gezeigten Gebrauchslage freigegeben ist. Die mittlere Öffnung 12 ist zwischen einem unteren Leitblech 13 und einem vorderen Leitblech 14 ausgebildet.

Das vordere Leitblech 14 untergreift mit einem Schenkel 15 das Streckwerk 6, wobei es zusammen mit einem unter einer Putzeinrichtung 16 vorgesehenen Leitblech 17 einen Ansaugkanal 18 ausbildet. Ein weiterer Durchlass in den Ansaugkanal 18 zwischen dem Leitblech 17 und einer Leitblechhaube 19 ist mit 20 gekennzeichnet.

Schlussendlich wird zwischen dem unteren Leitblech 13 und einer Leitblechbank 21 ein unterer Ansaugkanal 22 ausgebildet, welcher dem unteren Teil der Kopshülse 2 zugeordnet ist.

Entsprechende, nicht näher gekennzeichnete Pfeile deuten die jeweiligen Luftströme in den einzelnen Öffnungen bzw. Kanälen 12, 18, 20 und 22 an. Durch diese Öffnungen bzw. Kanäle wird Luft, die mit Verunreinigungen oder Fadenbestandteilen belegt ist, in das Innere I des Gehäuses 1 angesaugt. Das Ansaugen geschieht durch ein Querstromgebläse 23, welches sich in einem Ansaugtrichter 24 befindet. Dieser Ansaugtrichter 24 befindet sich zwischen zwei Leitblechbänken 21, wobei eine entsprechende trichterförmige Ansaugöffnung 25 durch ein Filtertuch 26 abgedeckt ist.

In den Figuren 2 bis 4 ist ferner erkennbar, dass mit dem Ringrahmen 10 ein Ballonbegrenzer 28 über ein Leitblechprofil 29 verbunden ist. In dem Leitblechprofil 29 befindet sich eine weitere Strömungsöffnung 30, welche in der unteren Gebrauchslage des Ringrahmens 10 dem unteren Ansaugkanal 22 zugeordnet ist. In dieser unteren Gebrauchslage verschliesst das Fadenführerleitblech 11 die mittlere Öffnung 12, so dass der wesentliche Luftstrom von der Kopshülse 2 durch die Strömungsöffnung 30 in den unteren Ansaugkanal 22 fliesst. Im weiteren Fortlauf des Spinnvorganges bewegt sich der Ringrahmen 10 in Richtung x entlang der Achse A der Kopshülse 2, wobei dieser Bewegung in abgeschwächter Form auch das Fadenführungsleitblech 11 folgt. Hierdurch wird die mittlere Öffnung 12 langsam freigegeben, so dass sich, wie in Figur 3 gezeigt, der Luftstrom durch den unteren Ansaugkanal 22 vermindert und dafür ein Teilstrom durch die mittlere Öffnung 12 entsteht.

In der in Figur 4 gezeigten Gebrauchslage ist der Luftstrom durch den unteren Ansaugkanal 22 wesentlich vermindert, während ein relativ erhöhter Luftstrom durch die Öffnung 12 hindurchfliesst.

In dieser Gebrauchslage ist auch die Strömungsöffnung 30 eher der mittleren Öffnung 12 zugeordnet, so dass immer gerade an der Spinnstelle selbst ein erhöhter Luftstrom in das Innere des Gehäuses abfliesst. Dies bewirkt, dass an der Stelle, an der die grössten Verunreinigungen entstehen, auch der stärkste Luftstrom stattfindet.

## Patentansprüche

1. Vorrichtung zum Spinnen eines Fadens, insbesondere Ringspinnmaschine oder Flyer, mit Kopshülsen zugeordneten Öffnungen (12,30) und Ansaugkanälen (22) zum Ansaugen von mit Verunreinigungen belegter Luft in das Innere eines Gehäuses (1), wobei die Öffnungen, Ansaugkanäle durch entsprechende Leitbleche (13,14,21) des Gehäuses (1) gebildet sind, und wobei der Querschnitt der Öffnungen (12), Ansaugkanäle (22) zumindest teil- und/oder zeitweise während des Spinnvorganges veränderbar ist,
dadurch gekennzeichnet,
dass der Querschnitt der Öffnungen, Ansaugkanäle (22) von einem relativ dazu beweglichen Fadenführerleitblech (11) veränderbar ist, welches einen Fadenführer (8) hält, wobei das Fadenführerleitblech (11) lageveränderbar angeordnet ist und in einer Gebrauchslage die Öffnung (12) abdeckt, während es in anderen Gebrauchslagen die Öffnung (12) freigibt, welche Öffnung (12) den mittleren und oberen Bereich der Kopshülse (2) zugeordnet ist.

2. Vorrichtung nach Anspruch 1, dadurch gekennzeichnet, dass ein Ansaugkanal (22) einem unteren Bereich der Kopshülse (2) zugeordnet ist, wobei der Ansaugkanal (22) durch eine Leitblechbank (21) durch das Leitblech (13) und ein vorderes Leitblech (14) gebildet ist.

3. Vorrichtung nach Anspruch 2, dadurch gekennzeichnet, dass die Bewegung des Fadenführerleitbleches (11) mit der Bewegung eines Leitblechprofiles (29) gekoppelt ist, welches einen Ballonbegrenzer (28) mit einem Ringrahmen (10) verbindet.

4. Vorrichtung nach Anspruch 3, dadurch gekennzeichnet, dass das Leitblechprofil (29) zumindest eine Strömungsöffnung (30) aufweist, welche in einer unteren Gebrauchslage mit dem mittleren Ansaugkanal (22) und in einer mittleren bis oberen Gebrauchslage mit der mittleren Öffnung (12) in etwa fluchtet.

## Claims

1. An apparatus for spinning a yarn, in particular a ring spinning machine or a flyer, with openings (12, 30) allocated to cop tubes and suction ducts (22) for sucking in air charged with impurities into the interior of a casing (1), with the openings, suction ducts being formed by respective guide plates (13, 14, 21) of the casing (1) and with the cross section of the openings (12), suction ducts (22) being at least partly and/or temporarily changeable during the spinning process, characterized in that the cross section of the openings, suction ducts (22) is changeable by a thread guide plate (11) which is movable relative thereto and holds a thread guide (8), with the thread guide plate (11) being arranged in a positionally changeable manner and covering the opening (12) when it is in one position of use, whereas it releases the opening (12) in other positions of use, which opening (12) is allocated to the central and upper range of the cop tube (2).

2. An apparatus as claimed in claim 1, characterized in that a suction duct (22) is allocated to a lower zone, with the suction duct (22) being formed by a guide plate bank (21) through the guide plate (13) and a front guide plate (14).

3. An apparatus as claimed in claim 2, characterized in that the movement of the thread guide plate (11) is coupled with the movement of a guide plate profile (29) which connects a balloon limiter (28) with a ring frame (10).

4. An apparatus as claimed in claim 3, characterized in that the guide plate profile (29) is provided with at least one flow opening (30) which is in approximate alignment with the central suction duct (22) in a lower position of use and with the central opening (12) in a central to upper position of use.

## Revendications

1. Dispositif pour filer un fil, particulièrement dans une machine a filer à anneaux et un banc à broches, avec des ouvertures (12, 30), des canaux d'aspiration (22) attritués a des fuseaux de bobine, afin d'aspirer de l'air chargé d'impuretés vers l'intérieur d'un carter (1), et où les ouvertures, les canaux d'aspiration sont formés par des tôles de guidage correspondantes (13, 14, 21) du carter (1), et la section des ouvertures (12), des canaux d'aspiration (22) peut être changée au moins partiellement et/ou temporairement pendant le processus de filage,
caractérisé par le fait que
la section des ouvertures, des canaux d'aspiration (22) peut être changée par une tôle de chicane de guide-fil (11) mobile relativement, qui maintient un guide-fil (8), et où la tôle de chicane de guide-fil (11) est disposée afin de permettre des changements de position, et, dans une position d'utilisation, recourvre l'ouverture (12), alors que, dans d'autres positions d'utilisation, elle libère l'ouverture (12), ouverture (12) qui est attribuée aux zones moyenne et supérieure du fuseau de bobine (2).

2. Dispositif selon revendication 1,
caractérisé par le fait
qu'un canal d'aspiration (22) est attribué a une zone inférieure du fuseau de bobine (2), et ce canal d'aspiration (22) est formé par un banc de tôle de guidage (21), la tôle de guidage (13) et une tôle frontale de guidage (14).

3. Dispositif selon revendication 2,
caractérisé par le fait que
le mouvement de la tôle de chicane de guide-fil (11) est accouplé avec le mouvement d'une tôle de guidage profilée (29) qui relie un limiteur de ballon (28) avec un banc porte-anneaux (10).

4. Dispositif selon revendication 3,
caractérisé par le fait que
la tôle de guidage profilée (29) possède au moins une ouverture d'écoulement (30) qui, dans une position inférieure d'utilisation, est en alignement avec le canal d'aspiration du milieu (22) et, dans des positions d'utilisation moyenne jusque supérieure, est en alignement avec l'ouverture du milieu (12).
